# EUROPÄISCHE PATENTSCHRIFT

(11) **EP 3 121 330 B1**
(45) Veröffentlichungstag und Bekanntmachung des Hinweises auf die Patenterteilung: **16.08.2017**
(21) Anmeldenummer: 16172844.9
(22) Anmeldetag: 03.06.2016
(51) Int. Cl.: D21F 1/00

(54) **TROCKENSIEB, DAMIT AUSGESTATTETE TROCKENPARTIE EINER PAPIERMASCHINE SOWIE VERWENDUNG DES TROCKENSIEBES IN DIESER TROCKENPARTIE**
DRYER FABRIC, DRYING SECTION OF A PAPER MACHINE EQUIPPED WITH THE SAME AS WELL AS USE OF THE DRYER FABRIC IN THIS DRYING SECTION
TOILE DE SECHAGE, PARTIE SECHE D'UNE MACHINE A PAPIER COMPRENANT CELUI-CI ET UTILISATION DU TOILE DE SECHAGE DANS LADITE PARTIE SECHE

(30) Priorität: 20.07.2015 DE 202015103812 U
(43) Veröffentlichungstag der Anmeldung: 25.01.2017
(73) Patentinhaber: Heimbach GmbH & Co. KG, 52353 Düren (DE)
(72) Erfinder: CASCON, Francisco, 09004 Burgos (ES)
(74) Vertreter: Albrecht, Ralf

(56) Entgegenhaltungen:
- WO-A1-2004/044313
- US-A1- 2005 260 912

## Beschreibung

Die Erfindung betrifft ein Trockensieb mit den Merkmalen des Oberbegriffs des Anspruchs 1. Ein derartiges Trockensieb ist aus der Patentschrift US 20050260912 A1 bekannt. Sie bezieht sich ferner auf eine mit einem solchen Trockensieb ausgestattete Trockenpartie einer Papiermaschine sowie auf die Verwendung des Trockensiebes in dieser Trockenpartie.

Große Papiermaschinen bestehen gewöhnlich aus drei sog. Partien, nämlich in Richtung des Verlaufs der Papierbahn gesehen aus einer Formierpartie, einer Pressenpartie und einer Trockenpartie. Die Formierpartie dient der Ausbildung der Papierbahn aus der Papierpulpe und einer ersten mechanischen Entwässerung der so gebildeten Papierbahn. In der Pressenpartie wird die Papierbahn zwischen Presswalzen hindurchgeführt, in der sie hohen Drücken ausgesetzt und hierdurch weiter mechanisch entwässert wird. Danach wird die Papierbahn der Trockenpartie zugeführt, in der die Papierbahn über beheizte Trockenzylinder geführt wird, wodurch die Papierbahn thermisch entwässert wird.

Die Führung der Papierbahn durch die Papiermaschine erfolgt mittels an die Anforderung an die jeweilige Partie angepassten Bändern, an denen die Papierbahn anliegt und die auch der Überführung der Papierbahn von einer zur nächsten Partie dienen. In der Trockenpartie werden sog. Trockensiebe eingesetzt, die vornehmlich als Trockengewebe, bestehend aus Kett- und Schussfäden ausgebildet sind. Beispiele für solche Trockensiebe und für die Führung der Trockensiebe durch die Trockenpartie einer Papiermaschine können der EP 1 002 155 B1, EP 1 507 041 B1, EP 1 558 807 B1 und EP 1 857 588 A1 entnommen werden.

Grundsätzlich ist man bestrebt, auf der Papierseite des Trockensiebes eine möglichst große Kontaktfläche für die Papierbahn bereit zu stellen, um die Papierbahn möglichst gleichmäßig gegen die Trockenzylinder zu drücken und damit eine entsprechend gleichmäßige Beheizung und Trocknung der Papierbahn mit gutem Wärmeübergang zu erzeugen. Zur Kennzeichnung des Papierbahnkontaktes von Trockensieben ist von der Paper-machine Clothing Association (abgekürzt PCA; Sitz: 19, rue de la République, 45000 Orleans, Frankreich) ein sog. Fabric Fineness Index (abgekürzt FFI) entwickelt worden (PCA Standard Classification, Nov. 2009, Version 15, Seite 3A, Ziffer 15). Der FFI berechnet sich nach folgender Formel: $FFI = \frac{Kontaktfl {a}^{¨} chenanteil \left(%\right) \times Anzahl der Kontktpunkte pro {cm}^{2}}{Gewebedicke \left(mm\right)}$

Die Ermittlung der einzelnen Bestandteile dieser Formel erfolgt nach dem von der Paper-machine Clothing Association ebenfalls herausgegebenen Dokument "Approved Standard Measuring Methods", Dez. 2013. Die Vorgaben für die Dickenmessung ergeben sich aus den beiden Seiten des Abschnitts C2, die für die Bestimmung der Kontaktfläche und dessen Flächenanteil sowie der Anzahl der Kontaktpunkte aus den Seiten 1 bis 4 des Abschnittes C11.

Während der Laufzeit eines Trockensiebes wird insbesondere die Papierseite durch von der Papierbahn abgegebene Stoffe verschmutzt und muss deshalb von Zeit zu Zeit gereinigt werden. Außerdem wird die Laufzeit von Trockensieben im Wesentlichen durch den Abrieb auf der Maschinenseite bestimmt.

Der Erfindung liegt deshalb die Aufgabe zugrunde, ein Trockensieb bereit zu stellen, das auf der Papierseite eine verbesserte Reinigungsfähigkeit und auf der Maschinenseite eine erhöhte Abriebbeständigkeit aufweist.

Diese Aufgabe wird erfindungsgemäß dadurch gelöst, dass das Verhältnis des FFI auf der Maschinenseite (FFI-MS) zum FFI auf der Papierseite (FFI-PS) mindestens 1,25:1, vorzugsweise mindestens 1,5:1 beträgt. Grundgedanke der Erfindung ist es, die Gewebebindung des Trockensiebes so zu gestalten, dass der Kontaktflächenanteil und/oder die Anzahl der Kontaktpunkte gegenüber den bekannten Trockensieben auf der Maschinenseite derart vergrößert wird bzw. werden, dass das oben genannte Mindestverhältnis erreicht oder überschritten wird. Dies kann beispielsweise durch die Erhöhung der Anzahl von Kettkröpfungen und/oder durch längere Kettfadenflottierungen auf der Maschinenseite geschehen, aber auch durch eine erhöhte Anzahl von Schussfäden auf der Maschinenseite. Auch durch die Auswahl unterschiedlicher Fadengeometrien oder -abmessungen können der Kontaktflächenanteil und/oder die Anzahl der Kontaktpunkte derart gegenüber den Verhältnissen auf der Papierseite vergrößert werden, dass sich das oben genannte Mindestverhältnis einstellt oder überschritten wird.

Durch ein solches Gewebedesign ist zwar die Papierseite offener, d.h. im Verhältnis zur Maschinenseite reduziert sich der Kontaktflächenanteil und/oder die Anzahl der Kontaktpunkte. Es hat sich jedoch gezeigt, dass hierdurch die Trocknungswirkung nicht oder nur geringfügig beeinträchtigt wird. Dafür wird aber die Reinigungsfähigkeit deutlich verbessert mit der Folge, dass Ablagerungen auf der Papierseite, welche die Trocknungswirkung sowie die Papierqualität gravierend beeinträchtigen können, wesentlich schneller und gründlicher entfernt werden können. Hinzu kommt, dass durch die Verwirklichung des erfindungsgemäßen Verhältnisses (FFI-MS zu FFI-PS) erheblich mehr Abriebvolumen auf der Maschinenseite zur Verfügung steht, wodurch die Laufzeit des erfindungsgemäßen Trockensiebes deutlich verlängert wird. Es werden also mit einer einzigen Maßnahme zwei wesentliche Vorteile realisiert.

Die Berechnung des FFI-MS und des FFI-PS beruht - auch nachstehend - auf der oben beschriebenen Methode, wie sie den dort zitierten Dokumenten der Paper-machine Clothing Association unter Verwendung der Formel: $FFI = \frac{Kontaktfl {a}^{¨} chenanteil \left(%\right) \times Anzahl der Kontaktpunkte pro {cm}^{2}}{Gewebedicke \left(mm\right)}$ zu entnehmen ist, und zwar den genannten Dokumenten "Standard Classification" und "Approved Standard Measuring Methods".

Das Verhältnis des FFI-MS zum FFI-PS kann je nach den speziellen Anforderungen in der Trockenpartie einer bestimmten Papiermaschine durch ein entsprechendes Gewebedesign so eingestellt werden, dass ein möglichst optimaler Kompromiss erzielt wird. Dabei kann das Verhältnis auch deutlich über 1,5:1 liegen, sollte jedoch das Verhältnis von 10:1 nicht übersteigen, damit der Papierbahn noch ein ausreichender Kontaktflächenanteil angeboten wird.

Was den Kontaktflächenanteil betrifft, sollte er auf der Maschinenseite grundsätzlich größer sein als auf der Papierseite. Vorzugsweise sollte der Kontaktflächenanteil auf der Maschinenseite wenigstens das 1,2-fache des Kontaktflächenanteils auf der Papierseite betragen. Als zweckmäßig hat sich eine Höchstgrenze erwiesen, bei der der Kontaktflächenanteil auf der Maschinenseite das 3-fache des Kontaktflächenanteils auf der Papierseite beträgt.

Was die Anzahl der Kontaktpunkte betrifft, ist es vorteilhaft, wenn die Anzahl auf der Maschinenseite größer ist als auf der Papierseite. Vorzugsweise sollte die Anzahl der Kontaktpunkte auf der Maschinenseite wenigstens das 1,02-fache der Kontaktpunkte auf der Papierseite betragen. Der Wert kann jedoch auch deutlich höher liegen, sollte jedoch das 5-fache nicht überschreiten, auch wenn dies nicht eine zwingende Grenze darstellt.

Das Gewebe des erfindungsgemäßen Trockensiebes kann einlagig ausgebildet sein. Als besonders zweckmäßig haben sich jedoch Trockensiebe erwiesen, deren Gewebe doppellagig gestaltet ist, d.h. zwei Schussfadenlagen und eine Kettfadenlage aufweisen. Bei dieser Ausführungsform steht dem Designer des Gewebes eine besonders hohe Anzahl von Variationsmöglichkeiten hinsichtlich der Gestaltung des erfindungsgemäßen Verhältnisses FFI-MS zu FFI-PS zur Verfügung. Nicht ausgeschlossen ist, dass die Schussfäden auch dreilagig vorliegen.

Sofern das Gewebe zwei Schussfadenlagen aufweist, kann das Verhältnis der Anzahl der maschinenseitigen Schussfäden zu der Anzahl der papierseitigen Schussfäden 1:1 betragen. Die Anzahl der maschinenseitigen Schussfäden kann jedoch auch größer sein als die der papierseitigen Schussfäden, beispielsweise im Verhältnis von 1,5:1 oder 2:1 oder 2,5:1 oder 3:1.

Das erfindungsgemäße Verhältnis kann auch durch die Querschnittsformen beeinflusst werden. So können die Querschnitte der Gewebefäden symmetrisch oder asymmetrisch sein. Sie können kreisförmig, oval, polygonal, insbesondere rechteckig ausgebildet sein.

Als Material für die Gewebefäden haben sich Polymermaterialien bewährt. Hierfür kommen insbesondere in Frage PPS (Polyphenylensulfid), PET (Polyethylenterephthalat) oder PEEK (Polyetheretherketon), wobei auch Mischungen davon brauchbar sind. Außerdem können Gewebefäden unterschiedlicher Materialien verwendet werden, und es können in solchen Fällen auch Materialien verwendet werden, die von den vorgenannten Polymermaterialen abweichen.

Gegenstand der Erfindung ist ferner eine Trockenpartie einer Papiermaschine mit einer Mehrzahl von beheizten Trockenzylindern und zumindest einem darüber geführten Trockensieb. Erfindungsgemäß wird dabei das vorbeschriebene Trockensieb eingesetzt, und zwar derart, dass die Papierbahn bestimmungsgemäß mit der Papierseite des Trockensiebes in Kontakt kommt.

Schließlich ist Gegenstand der Erfindung die Verwendung des erfindungsgemäßen Trockensiebes in der Trockenpartie einer Papiermaschine in der Weise, dass eine durch die Trockenpartie geführte Papierbahn in Kontakt mit der Papierseite des Trockensiebes kommt.

Soweit vorstehend untere oder obere Grenzwerte angegeben werden, sollen ausdrücklich als mitoffenbart sämtliche Werte sein, die über dem unteren Grenzwert bzw. unter dem oberen Grenzwert liegen, jedenfalls soweit sie vernünftigerweise in Betracht kommen. Gleiches gilt für die oben angegebenen Bereiche, d.h. ausdrücklich mitoffenbart sind auch sämtliche Zwischenwerte, die innerhalb der jeweils angegebenen Bereiche liegen.

In der Zeichnung ist die Erfindung anhand von Ausführungsbeispielen näher veranschaulicht. Es zeigen:
- Figur 1 bis 4: Längsschnitte durch eine erste Version des erfindungsgemäßen Trockensiebes, beschränkt auf einen Geweberapport und unter Darstellung des Verlaufs der vier nebeneinanderliegenden Kettfäden dieses Geweberapports;
- Figur 5 bis 8: Querschnitte durch das Trockensieb gemäß den Figuren 1 bis 4, beschränkt auf denselben Geweberapport und unter Darstellung des Verlaufs der vier nebeneinanderliegenden Paare von jeweils zwei übereinanderliegenden Schussfäden dieses Geweberapports;
- Figur 9: eine Laser-Scan-Darstellung der Kontaktpunkte und deren Kontaktflächen eines Ausschnitts der Papierseite des Trockensiebes gemäß den Figuren 1 bis 8 entsprechend Abschnitt C11, Seite 4 des oben genannten Dokuments "Approved Standard Measuring Methods" der PCA;
- Figur 10: eine entsprechende Laser-Scan-Darstellung der Kontaktpunkte und deren Kontaktflächen eines Ausschnitts der Maschinenseite des Trockensiebes gemäß den Figuren 1 bis 8;
- Figuren 11 bis 14: Längsschnitte durch eine zweite Version des erfindungsgemäßen Trockensiebes, beschränkt auf einen Geweberapport und unter Darstellung des Verlaufs der vier nebeneinanderliegenden Kettfäden dieses Geweberapports;
- Figuren 15 bis 18: Querschnitte durch das Trockensieb gemäß den Figuren 11 bis 14, beschränkt auf denselben Geweberapport und unter Darstellung der Verlaufs der vier nebeneinanderliegenden Schussfäden der papierseitigen Schussfadenlage;
- Figuren 19 bis 26: Querschnitte durch das Trockensieb gemäß den Figuren 11 bis 18, beschränkt auf denselben Geweberapport und unter Darstellung des Verlaufs der acht nebeneinanderliegenden Schussfäden der maschinenseitigen Schussfadenlage;
- Figur 27: eine Laser-Scan-Darstellung der Kontaktpunkte und deren Kontaktflächen eines Ausschnittes der Papierseite des Trockensiebes gemäß den Figuren 11 bis 26 entsprechend Abschnitt C11, Seite 4 des oben genannten Dokuments "Approved Standard Measuring Methods" der PCA;
- Figur 28: eine entsprechende Laser-Scan-Darstellung der Kontaktpunkte und deren Kontaktflächen eines Ausschnittes der Maschinenseite des Trockensiebes gemäß den Figuren 11 bis 26.

Die Figuren 1 bis 8 zeigen den Ausschnitt einer ersten Version des erfindungsgemäßen Trockensiebes unter vollständiger Darstellung eines Geweberapportes 1 dieses Trockensiebes, wobei die Oberseite die Papierseite und die Unterseite die Maschinenseite bilden. Dabei zeigen die Figuren 1 bis 4 Längsschnitte durch diesen Geweberapport 1, aus denen sich der Verlauf der vier nebeneinanderliegenden Kettfäden 2 bis 5 ergibt, die den Kettrapport bilden. Ferner ist zu erkennen, dass das Trockengewebe eine papierseitige Schussfadenlage 6 mit vier Schussfäden 7 bis 10 pro Geweberapport 1 und eine maschinenseitige Schussfadenlagen 11 mit ebenfalls vier Schussfäden 12 bis 15 pro Geweberapport 1 aufweist, wobei die Schussfäden 7 bis 10 der papierseitigen Schussfadenlage 6 mit den Schussfäden 12 bis 15 der maschinenseitigen Schussfadenlage 11 Schussfadenpaare mit zwei jeweils übereinanderliegenden Schussfäden 7, 12 (Figuren 1 bis 4 und 5) bzw. 8, 13 (Figuren 1 bis 4 und 6) bzw. 9, 14 (Figuren 1 bis 4 und 7) bzw. 10, 15 (Figuren 1 bis 4 und 8) bilden, so dass das Verhältnis der Anzahl der Schussfäden 7 bis 10 der papierseitigen Schussfadenlage 6 zu der Anzahl der Schussfäden 12 bis 15 der maschinenseitigen Schussfadenlage 11 1:1 beträgt.

Der in Figur 1 dargestellte Kettfaden 2 verläuft - von links nach rechts gesehen - zunächst maschinenseitig unter einem Schussfadenpaar, bestehend aus den übereinanderliegenden Schussfäden 7, 12, dann zwischen den übereinanderliegenden Schussfäden 8, 13, danach wieder maschinenseitig unter dem Schussfadenpaar, bestehend aus den übereinanderliegenden Schussfäden 9, 14, und schließlich papierseitig über das Schussfadenpaar, bestehend aus den übereinanderliegenden Schussfäden 10, 15. Anschließend wiederholt sich der Verlauf im nächsten, hier nicht dargestellten Geweberapport.

Die nebeneinanderliegenden Kettfäden 3, 4, 5 (Figuren 2 bis 4) haben denselben Verlauf wie der Kettfaden 2, sind jedoch hinsichtlich ihres Verlaufs jeweils um ein Schussfadenpaar nach links versetzt. Entsprechendes gilt für den Verlauf der jeweils übereinanderliegenden Paare von Schussfäden 7, 12 (Figur 5) bzw. 8, 13 (Figur 6) bzw. 9, 14 (Figur 7) bzw. 10, 15 (Figur 8). Hierdurch entsteht auf der Papierseite das Warenbild eines Schussköpers 3-1 und auf der Maschinenseite das Warenbild einer Leinwandbindung.

Die Schussfäden 7 bis 10 sowie 12 bis 15 haben einen rechteckigen Querschnitt, wobei die Querschnittsfläche der Schussfäden 7 bis 9 der papierseitigen Schussfadenlage 6 etwas größer ist als die der Schussfäden 12 bis 15 der maschinenseitigen Schussfadenlage 11. Dies erleichtert das Kröpfen der Kettfäden 2, 3, 4, 5 auf der Maschinenseite zwecks Ausbildung der Leinwandbindung mit maximaler Anzahl möglicher Kontaktpunkte.

Die Figuren 9 und 10 bilden mit ihren weißen Bereichen die Kontaktflächen - in Figur 9 beispielhaft mit 16 und in Figur 10 beispielhaft mit 17 bezeichnet - ab. Es ist zu erkennen, dass die Anzahl der Kontaktflächen 16 auf der Papierseite (Figur 9) deutlich geringer ist als die Anzahl der Kontaktflächen 17 auf der Maschinenseite (Figur 10). Das Verhältnis FFI-MS zu FFI-PS beträgt 2,36. Auf der Maschinenseite wird auf diese Weise ein hohes Abriebvolumen zur Verfügung gestellt, wodurch die Laufzeit des Trockensiebes erheblich verlängert wird. Die Papierseite ist wesentlich offener und deshalb besser zu reinigen. Gleichwohl wird ein ausreichender Kontakt für die Papierbahn durch die papierseitige Schussköperbindung angeboten.

Die Figuren 11 bis 26 zeigen den Ausschnitt einer zweiten Version eines erfindungsgemäßen Trockensiebes unter vollständiger Darstellung eines Geweberapportes 21 dieses Trockensiebes, wobei auch hier die Oberseite die Papierseite und die Unterseite die Maschinenseite bilden. Dabei zeigen die Figuren 11 bis 14 Längsschnitte durch diesen Geweberapport 21, aus denen sich der Verlauf der vier nebeneinanderliegenden Kettfäden 22 bis 25 ergibt, die den Kettrapport bilden. Ferner ist zu erkennen, dass das Trockengewebe eine papierseitige Schussfadenlage 26 mit vier Schussfäden 27 bis 30 pro Geweberapport 21 und eine maschinenseitige Schussfadenlage 31 mit acht Schussfäden 32 bis 39 pro Geweberapport 21 aufweist. Abweichend von der Version gemäß den Figuren 1 bis 8 beträgt hier also das Verhältnis der Anzahl der Schussfäden 27 bis 30 der papierseitigen Schussfadenlage 26 zu der Anzahl der Schussfäden 32 bis 39 der maschinenseitigen Schussfadenlage 31 1:2, d.h. das Trockensieb hat maschinenseitig doppelt so viel Schussfäden 32 bis 39 wie papierseitig. Wie sich ebenfalls aus den Figuren 11 bis 14 ersehen lässt, sind die papierseitigen Schussfäden 27 bis 30 gegenüber den maschinenseitigen Schussfäden 32 bis 39 versetzt auf Lücke angeordnet.

Der in Figur 11 dargestellte Kettfaden 22 verläuft - von links nach rechts gesehen - zunächst zwischen dem papierseitigen Schussfaden 27 und den maschineseitigen Schussfäden 32, 33, dann papierseitig über den papierseitigen Schussfaden 28, anschließend maschinenseitig unter dem maschinenseitigen Schussfaden 37, dann über dem maschinenseitigen Schussfaden 38 und nachfolgend maschinenseitig unter dem maschinenseitigen Schussfaden 39. Danach wiederholt sich der Verlauf im nächsten, hier nicht dargestellten Geweberapport. Die nebeneinanderliegenden Kettfäden 23 bis 25 haben denselben Verlauf wie der Kettfaden 22, sind jedoch hinsichtlich ihres Verlaufs - wie dargestellt - gegeneinander versetzt.

Die Figuren 15 bis 18 zeigen den Verlauf der Schussfäden 27 bis 30 der papierseitigen Schussfadenlage 26 und deren gegenseitige Versetzung pro Geweberapport 21. Den papierseitigen Schussfäden 27 bis 30 gemeinsam ist, dass sie papierseitig über drei Kettfäden flottieren und dann unter einem der Kettfäden verlaufen. In den Figuren 15 bis 18 ist die maschinenseitige Schussfadenlage 31 aus Gründen der Übersichtlichkeit weggelassen. Die Figuren 19 bis 26 zeigen den Verlauf der maschinenseitigen Schussfäden 32 bis 39 der maschinenseitigen Schussfadenlage 31 sowie deren gegenseitigen Versatz. Die maschinenseitigen Schussfäden 32 bis 39 flottieren jeweils unter drei Kettfäden und verlaufen dann über einen vierten Kettfaden, bevor sie dann wieder unter drei Kettfäden flottieren. In den Figuren 19 bis 26 ist die papierseitige Schussfadenlage 26 weggelassen.

Aufgrund der in den Figuren 11 bis 26 gezeigten Verläufe der Kettfäden 22 bis 25 einerseits und der Schussfäden 27 bis 30 und 32 bis 39 ergibt sich auf der Papierseite und auf der Maschinenseite jeweils das Warenbild eines gebrochenen Schussköpers 3-1.

Die Figuren 27 und 28 bilden mit ihren weißen Bereichen die Kontaktflächen - in Figur 27 beispielhaft mit 40 und in Figur 28 beispielhaft mit 41 bezeichnet - ab. Es ist zu erkennen, dass die Anzahl der Kontaktflächen 40 auf der Papierseite (Figur 27) deutlich geringer ist als die Anzahl der Kontaktflächen 41 auf der Maschinenseite (Figur 28). Das Verhältnis FFI-MS zu FFI-PS beträgt 5,04. Hierdurch wird auf der Maschinenseite ein hohes Abriebvolumen zur Verfügung gestellt, wodurch die Laufzeit des Trockensiebes erheblich verlängert wird. Die Papierseite ist wesentlich offener und deshalb besser zu reinigen. Gleichwohl wird infolge der papierseitigen Schussköperbindung ein ausreichender Kontakt für die Papierbahn angeboten.

## Patentansprüche

1. Trockensieb, geeignet zur Verwendung in der Trockenpartie einer Papiermaschine, mit folgenden Merkmalen:
(1) das Trockensieb hat ein aus Gewebefäden (2 bis 5; 7 bis 10; 12 bis 15; 22 bis 25; 27 bis 30; 32 bis 39) bestehendes Gewebe;
(2) das Trockensieb hat eine für die Auflage einer Papierbahn bestimmte Papierseite;
(3) das Trockensieb hat eine von der Papierseite abgewandte Maschinenseite;
(4) Papier- und Maschinenseite weisen jeweils von den Gewebefäden (2 bis 5; 7 bis 10; 12 bis 15; 22 bis 25; 27 bis 30; 32 bis 39) gebildete Kontaktpunkte auf;
(5) die Kontaktpunkte haben jeweils eine Kontaktfläche (16, 17; 40, 41);
(6) die Kontaktflächen (16, 17; 40, 41) der Kontaktpunkte auf der Papierseite und auf der Maschinenseite summieren sich jeweils zu einer Gesamtkontaktfläche mit einem prozentualen Kontaktflächenanteil an der Gesamtfläche der Papierseite bzw. Maschinenseite;
(7) das Trockensieb hat eine Gewebedicke;
(8) aus dem Kontaktflächenanteil, der Anzahl der Kontaktpunkte und der Gewebedicke ist ein Fabric Fineness Index für die Maschinenseite (FFI-MS) und ein Fabric Fineness Index für die Papierseite (FFI-PS) nach folgender Formel errechenbar: $FFI = \frac{Kontaktfl {a}^{¨} chenanteil \left(%\right) \times Anzahl der Kontaktpunkte pro {cm}^{2}}{Gewebedicke \left(mm\right)}$ **gekennzeichnet durch** folgendes Merkmal:
(9) das Verhältnis des FFI-MS zum FFI-PS beträgt mindestens 1,25:1, vorzugsweise mindestens 1,5:1.

2. Trockensieb nach Anspruch 1, **dadurch gekennzeichnet, dass** das Verhältnis des FFI-MS zu dem FFI-PS höchstens 10:1 beträgt.

3. Trockensieb nach Anspruch 1 oder 2, **dadurch gekennzeichnet, dass** der Kontaktflächenanteil auf der Maschinenseite größer ist als auf der Papierseite, insbesondere der Kontaktflächenanteil auf der Maschinenseite wenigstens das 1,2-fache des Kontaktflächenanteils auf der Papierseite beträgt, vorzugsweise höchstens das 3-fache.

4. Trockensieb nach einem der Ansprüche 1 bis 3, **dadurch gekennzeichnet, dass** die Anzahl der Kontaktpunkte auf der Maschinenseite größer ist als die auf der Papierseite, insbesondere die Anzahl der Kontaktpunkte auf der Maschinenseite wenigstens das 1,02-fache der Kontaktpunkte auf der Papierseite beträgt, vorzugsweise höchstens das 5-fache.

5. Trockensieb nach einem der Ansprüche 1 bis 4, **dadurch gekennzeichnet, dass** das Gewebe einlagig ausgebildet ist oder dass es zumindest zwei Schussfadenlagen (6, 11; 26, 31) aufweist.

6. Trockensieb nach Anspruch 5, **dadurch gekennzeichnet, dass** das Gewebe zwei Schussfadenlagen (6, 11; 26, 31) aufweist und das Verhältnis der Anzahl der maschinenseitigen Schussfäden (12 bis 15; 32 bis 39) zu der Anzahl der papierseitigen Schussfäden (7 bis 10; 27 bis 30) zumindest 1:1 beträgt oder die Anzahl der maschinenseitigen Schussfäden (12 bis 15; 32 bis 39) größer ist als die der papierseitigen Schussfäden (7 bis 10; 27 bis 30), insbesondere das Verhältnis 1,5:1, 2:1, 2,5:1 oder 3:1 beträgt.

7. Trockensieb nach einem der Ansprüche 1 bis 6, **dadurch gekennzeichnet, dass** die Querschnitte der Gewebefäden (2 bis 5; 7 bis 10; 12 bis 15; 22 bis 25; 27 bis 30; 32 bis 39) symmetrisch oder asymmetrisch sind und/oder kreisförmig, oval, polygonal, insbesondere rechteckig sind.

8. Trockensieb nach einem der Ansprüche 1 bis 7, **dadurch gekennzeichnet, dass** die Gewebefäden (2 bis 5; 7 bis 10; 12 bis 15; 22 bis 25; 27 bis 30; 32 bis 39) aus Polymermaterialien bestehen, insbesondere aus PPS, PET und/oder PEEK.

9. Trockenpartie einer Papiermaschine mit einer Mehrzahl von beheizten Trockenzylindern und zumindest einem darüber geführten Trockensieb, **dadurch gekennzeichnet, dass** das Trockensieb nach einem der Ansprüche 1 bis 8 ausgebildet ist.

10. Verwendung eines Trockensiebes nach einem der Ansprüche 1 bis 8 in der Trockenpartie einer Papiermaschine in der der Weise, dass eine durch die Trockenpartie geführte Papierbahn in Kontakt mit der Papierseite des Trockensiebes kommt.

## Claims

1. A drying screen, suitable for use in the drying section of a paper machine, having the following features:
(1) the drying screen has a fabric composed of fabric threads (2 to 5; 7 to 10; 12 to 15; 22 to 25; 27 to 30; 32 to 39);
(2) the drying screen has a paper side intended for supporting a paper web;
(3) the drying screen has a machine side facing away from the paper side;
(4) the paper side and the machine side each have contact points formed by the fabric threads (2 to 5; 7 to 10; 12 to 15; 22 to 25; 27 to 30; 32 to 39);
(5) the contact points each have a contact surface (16, 17; 40, 41);
(6) the contact surfaces (16, 17; 40, 41) of the contact points on the paper side and on the machine side respectively add up to form an overall contact surface with a percentage contact surface portion on the overall surface of the paper side or the machine side;
(7) the drying screen has a fabric thickness;
(8) a Fabric Fineness Index for the machine side (FFI-MS) and a Fabric Fineness Index for the paper side (FFI-PS) can be calculated from the contact surface portion, the number of contact points and the fabric thickness according to the following formula: $FFI = \frac{contact surface portion \left(%\right) \times number of contact points per {cm}^{2}}{fabric thickness \left(mm\right)}$ **characterised by** the following feature:
(9) the ratio of the FFI-MS to the FFI-PS is at least 1.25:1, preferably at least 1.5:1.

2. The drying screen according to Claim 1, **characterised in that** the ratio of the FFI-MS to the FFI-PS is maximum 10:1.

3. The drying screen according to Claim 1 or 2, **characterised in that** the contact surface portion on the machine side is larger than on the paper side, and in particular the contact surface portion on the machine side is at least 1.2 times the contact surface portion on the paper side, preferably at most 3 times.

4. The drying screen according to any of Claims 1 to 3, **characterised in that** the number of contact points on the machine side is larger than that on the paper side, and in particular the number of contact points on the machine side is at least 1.02 times the contact points on the paper side, preferably at most 5 times.

5. The drying screen according to any of Claims 1 to 4, **characterised in that** the fabric is made in one layer or that it has at least two layers of weft threads (6, 11; 26, 31).

6. The drying screen according to Claim 5, **characterised in that** the fabric has two layers of weft threads (6, 11; 26, 31) and the ratio of the number of machine side weft threads (12 to 15; 32 to 39) to the number of paper side weft threads (7 to 10; 27 to 30) is at least 1:1 or the number of machine side weft threads (12 to 15; 32 to 39) is larger than the paper side weft threads (7 to 10; 27 to 30), and in particular the ratio is 1.5:1, 2:1, 2.5:1 or 3:1.

7. The drying screen according to any of Claims 1 to 6, **characterised in that** the cross-sections of the fabric threads (2 to 5; 7 to 10; 12 to 15; 22 to 25; 27 to 30; 32 to 39) are symmetrical or asymmetrical and/or circular, oval, polygonal, in particular rectangular.

8. The drying screen according to any of Claims 1 to 7, **characterised in that** the fabric threads (2 to 5; 7 to 10; 12 to 15; 22 to 25; 27 to 30; 32 to 39) are made of polymeric materials, in particular of PPS, PET and/or PEEK.

9. The drying section of a paper machine having a plurality of heated drying cylinders and at least one drying screen guided over the latter, **characterised in that** the drying screen is formed according to any of Claims 1 to 8.

10. The use of a drying screen according to any of Claims 1 to 8 in the drying section of a paper machine in such a way that a paper web guided through the drying section comes into contact with the paper side of the drying screen.

## Revendications

1. Toile de séchage appropriée à l'utilisation dans la section de séchage d'une machine à papier, comprenant les caractéristiques suivantes:
(1) la toile de séchage possède un tissu constitué de fils de tissu (2 à 5; 7 à 10; 12 à 15, 22 à 25, 27 à 30; 32 à 39);
(2) la toile de séchage possède un côté papier déterminé pour l'application d'une bande de papier;
(3) la toile de séchage possède un côté machine détourné du côté papier;
(4) le côté papier et le côté machine présentent respectivement des points de contact formés par les fils de tissu (2 à 5; 7 à 10; 12 à 15, 22 à 25, 27 à 30; 32 à 39);
(5) les points de contact possèdent respectivement une surface de contact (16, 17; 40, 41);
(6) les surfaces de contact (16, 17; 40, 41) des points de contact sur le côté papier et sur le côté machine s'additionnent respectivement en une surface de contact totale ayant une proportion de surface de contact en pourcentage par rapport à la surface totale du côté papier, respectivement du côté machine;
(7) la toile de séchage possède une épaisseur de tissu;
(8) à partir de la proportion de surface de contact, du nombre de points de contact et de l'épaisseur du tissu, on peut calculer un Fabric Fineness Index pour le côté machine (FFI-MS) et un Fabric Fineness Index pour le côté papier (FFI-PS) selon la formule suivante: $FFI = \frac{Proportion de surface de contact \left(%\right) \times Nombre de points de contact par {cm}^{2}}{Épaisseur du tissu \left(mm\right)}$ **caractérisée par** la caractéristique suivante:
(9) le rapport FFI-MS / FFI-PS est au moins de 1,25 : 1, de préférence au moins de 1,5 : 1.

2. Toile de séchage selon la revendication 1, **caractérisée en ce que** le rapport FFI-MS / FFI-PS est au maximum de 10 : 1.

3. Toile de séchage selon la revendication 1 ou 2, **caractérisée en ce que** la proportion de surface de contact sur le côté machine est plus grande que sur le côté papier, notamment **en ce que** la proportion de surface de contact sur le côté machine est au moins 1,2 fois la proportion de surface de contact sur le côté papier, de préférence **en ce qu'**elle est au maximum 3 fois supérieure.

4. Toile de séchage selon l'une quelconque des revendications 1 à 3, **caractérisée en ce que** le nombre de points de contact sur le côté machine est plus grand que celui sur le côté papier, notamment **en ce que** le nombre de points de contact sur le côté machine est au moins 1,02 fois le nombre de points de contact sur le côté papier, de préférence **en ce qu'**il est au maximum 5 fois supérieur.

5. Toile de séchage selon l'une quelconque des revendications 1 à 4, **caractérisée en ce que** le tissu est réalisé avec une seule couche ou **en ce qu'**il présente au moins deux couches de fils de trame (6, 11; 26, 31).

6. Toile de séchage selon la revendication 5, **caractérisée en ce que** le tissu présente deux couches de fils de trame (6, 11; 26, 31) et **en ce que** le rapport du nombre de fils de trame (12 à 15; 32 à 39) côté machine et du nombre de fils de trame (7 à 10, 27 à 30) côté papier est d'au moins 1 : 1 ou **en ce que** le nombre de fils de trame (12 à 15; 32 à 39) côté machine est plus grand que celui des fils de trame (7 à 10, 27 à 30) côté papier, notamment **en ce que** le rapport est de 1,5 : 1, 2 : 1, 2,5 : 1 ou 3 : 1.

7. Toile de séchage selon l'une quelconque des revendications 1 à 6, **caractérisée en ce que** les sections transversales des fils du tissu (2 à 5; 7 à 10; 12 à 15, 22 à 25, 27 à 30; 32 à 39) sont symétriques ou asymétriques et/ou sont circulaires, ovales, polygonales, notamment rectangulaires.

8. Toile de séchage selon l'une quelconque des revendications 1 à 7, **caractérisée en ce que** les fils du tissu (2 à 5; 7 à 10; 12 à 15, 22 à 25, 27 à 30; 32 à 39) sont constitués de matières polymères, notamment de PPS, PET et/ou PEEK.

9. Section de séchage d'une machine à papier comprenant une pluralité de cylindres de séchage chauffés et au moins une toile de séchage guidée par-dessus, **caractérisée en ce que** la toile de séchage est réalisée selon l'une quelconque des revendications 1 à 8.

10. Utilisation d'une toile de séchage selon l'une quelconque des revendications 1 à 8 dans la section de séchage d'une machine à papier, de manière à ce qu'une bande de papier guidée à travers la section de séchage vienne en contact avec le côté papier de la toile de séchage.
